# EUROPÄISCHE PATENTSCHRIFT

(11) **EP 0 915 046 B1**
(45) Veröffentlichungstag und Bekanntmachung des Hinweises auf die Patenterteilung: **02.10.2002**
(21) Anmeldenummer: 98122861.2
(22) Anmeldetag: 16.06.1994
(51) Int. Cl.: B65H 18/16, B65H 20/10, D21G 9/00

(54) **Aufwickelvorrichtung für eine Faserstoffbahn**
Winding device for a web of fibrous material.
Dispositif d'enroulement pour une bande de matière fibreuse

(30) Priorität: 23.08.1993 DE 4328310
(43) Veröffentlichungstag der Anmeldung: 12.05.1999
(62) Teilanmeldung aus: 94109260.3
(73) Patentinhaber: Voith Paper Patent GmbH, 89522 Heidenheim (DE)
(72) Erfinder: Dahl, Hans, Dr., 88213 Ravensburg (DE)

(56) Entgegenhaltungen:
- DE-A- 3 344 217
- DE-A- 3 400 939
- DE-U- 9 208 419
- FR-A- 2 007 211
- GB-A- 2 226 304
- US-A- 1 585 977
- US-A- 2 020 118
- US-A- 3 515 183
- US-A- 4 429 819

## Beschreibung

Die Erfindung betrifft eine Aufwickelvorrichtung für eine Faserstoffbahn mit einer in Bahnlaufrichtung vorgelagerten Glätteinheit, mit einer Tragtrommel, die zumindest teilweise von der Faserstoffbahn umschlungen ist, und mit einer Trägerachse für die Faserstoffbahn, die der Tragtrommel zuführbar und auf deren Tragtrommelmantel in einer Wickelposition achsparallel auflegbar ist, wobei ein Führungsband vorgesehen ist, welches die Faserstoffbahn von der vorgelagerten Glätteinheit gemeinsam mit einem Führungsband ohne freien Zug direkt an die Tragtrommel führt und auf die Tragtrommel übergibt.

Derartige Aufwickelvorrichtungen sind beispielsweise aus der DE-PS 30 15 547 sowie der DE-PS 33 21 213 bekannt und bestehen im wesentlichen aus einer Tragtrommel, der eine Trägerachse mittels einer Fördereinrichtung zuführbar und auf deren Trommelmantel in einer Aufwickelposition achsparallel auflegbar ist. Des weiteren dient eine Schwenkeinrichtung zum anschließenden Schwenken der Trägerachse nach einer der auflaufenden Bahn abgewandten Seite (Ablaufseite) der Tragtrommel in eine Wickelposition und eine Rollbahn zum Tragen und Führen der Trägerachse während des Wickelvorganges und zum Wegrollen des fertigen Wickels aus der Wickelposition.

Von Nachteil ist dabei, daß eine allgemein angestrebte Erhöhung der Geschwindigkeit des Aufwickelvorganges auch zu einer Vergrößerung der Gefahr eines Bahnabrisses führt. Außerdem setzen Schrumpfung, Lufteinzug an der Tragtrommel und Faltenbildung einer Verbesserung der Wickelqualität Grenzen.

Weiterhin ist aus der US-Patentschrift US 2,020,118 eine Aufwickelvorrichtung für eine Faserstoffbahn (Papierbahn) mit einer zumindest teilweisen von der Faserstoffbahn umschlungenen Tragtrommel, der eine Trägerachse für die Faserstoffbahn zuführbar und auf deren Tragtrommelmantel in einer Wickelposition achsparallel auflegbar ist, wobei die Faserstoffbahn von einer in Bahnlaufrichtung vorgelagerten Einrichtung gemeinsam mit einem Führungsband an die Tragtrommel geführt und vom Führungsband auf die Tragtrommel übergeben wird, bekannt.

Aus der US-Patentschrift US 1,585,977 ist überdies eine langsamlaufende Wattiermaschine bekannt, die einen einzigen großen Trockenzylinder und eine in Bahnlaufrichtung nachgeordnete Wickelmaschine, bestehend aus einer starr gelagerten Tragtrommel und einem mittels einer Vorrichtung an die Tragtrommel anlegbaren Tambour (Wickelrolle), aufweist. Die Wattierbahn wird mittels eines Schabers von dem Trockenzylinder gelöst und ausschließlich mittels eines Riemens zur Tragtrommel gefördert.

Der Erfindung liegt daher die Aufgabe zugrunde, eine Aufwickelvorrichtung derart weiterzubilden, daß die Gefahr von Bahnabrissen verringert und den Lufteinzug und die Faltenbildung von Faserstoffbahnen entgegengewirkt wird.

Erfindungsgemäß wird die Aufgabe durch die im Anspruch 1 beschriebene Vorrichtung gelöst, wobei die Unteransprüche besondere Ausführungsformen darstellen.

Damit die Faserstoffbahn ausreichend am Führungsband fixiert ist, sollten im Lauf des Führungsbands Saugeinrichtungen im Form von Saugkästen oder Saugleitwalzen vorhanden sein. Diese Saugeinrichtungen sind vorzugsweise mit Randsaugzonen zum Aufführen der Faserstoffbahn ausgerüstet. Im Ergebnis kommt es zu einer Fixierung der Faserstoffbahn am Führungsband, wodurch dem Schrumpfen oder einem Abriß entgegengewirkt wird.

Um die Übernahme der Faserstoffbahn von dem Führungsband auf die Tragtrommel zu fördern, sollte die Tragtrommel insbesondere im Übergabebereich mit Saugzonen versehen sein. Die Anordnung der Saugzonen im Randbereich der Tragtrommel unterstützt die Einführung der Faserstoffbahn bzw. deren Randstreifen.

Die Erfindung wird nachstehend an eines Ausführungsbeispieles näher erläutert. Es zeigt:
- Fig. 1:: Eine schematische Darstellung der Aufwickelvorrichtung mit vorgelagerter Glätteinheit.

Die Fig. 1 zeigt eine vorgelagerte Glätteinheit 7, die allgemein aus zwei, einen Spalt bildenden Walzen 12 besteht, durch den die Faserstoffbahn 1 zur Glättbehandlung geführt wird und zum Beispiel in der DE-OS 41 40 963 beschrieben ist. Hierbei ist das Führungsband 8 separat angeordnet und über mehrere Leitwalzen geführt. Um einen freien Zug der Faserstoffbahn 1 zu verhindern, übernimmt eine Saugleitwalze die Faserstoffbahn 1 direkt von einer der Walzen 12. Die Weiterführung der Faserstoffbahn 1 erfolgt mit dem Führungsband 8 hinweg über mehrere Leitwalzen bis zur Übergabe an die Tragtrommel 2, wobei hier zusätzlich ein Saugkasten zur Fixierung der Faserstoffbahn 1 an dem Führungsband 8 verwendet wird.

Die Übernahme der Faserstoffbahn 1 vom Führungsband 8 auf die Tragtrommel 2 erfolgt mit Unterstützung von Saugzonen 9 der Tragtrommel 2, die vorwiegend im Rand- und Übergabebereich angeordnet sind. Dabei kann die Tragtrommel 2 auch vom Führungsband 8 umschlungen sein. Im weiteren kommt es zur Aufrollung der Faserstoffbahn 1 auf der Trägerachse 3.

## Patentansprüche

1. Aufwickelvorrichtung für eine Faserstoffbahn (1) mit einer in Bahnlaufrichtung (6) vorgelagerten Glätteinheit (7), mit einer Tragtrommel (2), die zumindest teilweise von der Faserstoffbahn (1) umschlungen ist, und mit einer Trägerachse (3) für die Faserstoffbahn (1), die der Tragtrommel (2) zuführbar und auf deren Tragtrommelmantel (4) in einer Wickelposition (5) achsparallel auflegbar ist, wobei ein Führungsband (8) vorgesehen ist, welches die Faserstoffbahn (1) von der vorgelagerten Glätteinheit (7) gemeinsam mit einem Führungsband (8) ohne freien Zug direkt an die Tragtrommel (2) führt und auf die Tragtrommel (2) übergibt,
**dadurch gekennzeichnet, daß**
im Lauf des Führungsbandes (8) Saugeinrichtungen (10) zur Fixierung der Faserstoffbahn (1) am Führungsband (8) vorhanden sind.

2. Aufwickelvorrichtung nach Anspruch 1,
**dadurch gekennzeichnet, daß**
Saugeinrichtungen (10) in Form von Saugleitwalzen zur Führung des Führungsbandes (8) verwendet werden.

3. Aufwickelvorrichtung nach Anspruch 1 oder 2,
**dadurch gekennzeichnet, daß**
die Tragtrommel (2) Saugzonen (9) zur Unterstützung der Übernahme der Faserstoffbahn (1) enthält.

4. Aufwickelvorrichtung nach Anspruch 3,
**dadurch gekennzeichnet, daß**
die Saugzonen (9) vorwiegend im Randbereich der Tragtrommel (2) angeordnet sind.

## Claims

1. Winding apparatus for a fibrous web (1), having a calendering unit (7) mounted upstream in the web running direction (6), having a carrier drum (2), around which the fibrous web (1) wraps at least partly, and having a carrier shell (3) for the fibrous web (1), which can be fed to the carrier drum (2) and can be laid on the carrier-drum cover (4) thereof in a winding position (5) parallel to the axis, a guide belt (8) being provided, which guides the fibrous web (1) from the upstream calendering unit (7), together with a guide belt (8), directly to the carrier drum (2) without a free draw, and transfers the said fibrous web (1) to the carrier drum (2), **characterized in that** in the course of the guide belt (8) there are suction devices (10) to fix the fibrous web (1) to the guide belt (8).

2. Winding apparatus according to Claim 1, **characterized in that** suction devices (10) in the form of suction guide rolls are used to guide the guide belt (8).

3. Winding apparatus according to Claim 1 or 2, **characterized in that** the carrier drum (2) contains suction zones (9) to assist the action of picking up the fibrous web (1).

4. Winding apparatus according to Claim 3, **characterized in that** the suction zones (9) are arranged predominantly in the edge region of the carrier drum (2).

## Revendications

1. Dispositif d'enroulement pour une bande fibreuse (1) comprenant une unité de lissage (7) montée en amont dans la direction d'avance (6) de la bande, comprenant un tambour porteur (2), qui est entouré au moins en partie par la bande fibreuse (1), et comprenant un axe porteur (3) pour la bande fibreuse (1), qui peut être rapproché du tambour porteur (2) et placé, les axes étant parallèles, sur l'enveloppe (4) du tambour porteur dans une position d'enroulement (5), un ruban de guidage (8) étant prévu, lequel guide la bande fibreuse (1) depuis l'unité de lissage (7) montée en amont conjointement avec un ruban de guidage (8) sans traction libre directement sur le tambour porteur (2) et la transfère au tambour porteur (2), **caractérisé en ce que** des dispositifs d'aspiration (10) pour la fixation de la bande fibreuse (1) sur le ruban de guidage (8) sont prévus sur le parcours du ruban de guidage (8).

2. Dispositif d'enroulement selon la revendication 1, **caractérisé en ce que** des dispositifs d'aspiration (10) en forme de rouleaux conducteurs aspirants sont utilisés pour guider le ruban de guidage (8).

3. Dispositif d'enroulement selon la revendication 1 ou 2, **caractérisé en ce que** le tambour porteur (2) contient des zones d'aspiration (9) pour supporter la réception de la bande fibreuse (1).

4. Dispositif d'enroulement selon la revendication 3, **caractérisé en ce que** les zones d'aspiration (9) sont disposées essentiellement dans la région du bord du tambour porteur (2).
